# EUROPÄISCHE PATENTSCHRIFT

(11) **EP 3 316 734 B1**
(45) Veröffentlichungstag und Bekanntmachung des Hinweises auf die Patenterteilung: **10.09.2025**
(21) Anmeldenummer: 16742175.9
(22) Anmeldetag: 30.06.2016
(51) Int. Cl.: A47B 88/00

(54) **SCHUBLADE MIT EINER BODENPLATTE, ZWEI SEITENWÄNDEN, EINER RÜCKWAND UND EINER BLENDE**
DRAWER COMPRISING A BASE PANEL, TWO LATERAL WALLS, A REAR WALL AND A SCREEN
TIROIR DOTÉ D'UNE PLAQUE DE FOND, DE DEUX PAROIS LATÉRALES, D'UNE PAROI ARRIÈRE ET D'UN BANDEAU

(30) Priorität: 01.07.2015 DE 102015110560
(43) Veröffentlichungstag der Anmeldung: 09.05.2018
(73) Patentinhaber: Form Orange Produktentwicklung, 6971 Hard (AT)
(72) Erfinder: HELD, Wolfgang, 6971 Hard (AT)
(74) Vertreter: Jeck, Anton
(86) Internationale Anmeldenummer: PCT/EP2016/065419
(87) Internationale Veröffentlichungsnummer: WO 2017/001620

(56) Entgegenhaltungen:
- EP-A1- 1 157 636
- EP-A1- 2 580 987
- WO-A1-2010/136228
- DE-A1- 102007 049 940
- DE-A1- 3 942 897

## Beschreibung

Die Erfindung betrifft eine Schublade mit einer Bodenplatte, zwei Seitenwänden, einer Rückwand und einer Blende nach dem Oberbegriff des Anspruchs 1.

Bei den meisten bekannten Schubladen bestehen alle diese Bauteile, die Bodenplatte, die zwei Seitenwände, die Rückwand und die Blende, aus Holz oder zumindest gleichartigen Materialien. Alle diese Bauteile werden nach dem Stand der Technik zu einem festen Teil, einer Schublade, miteinander verbunden. Es ist auch bekannt, diese Bauteile mit aufeinander abgestimmten Baubeschlägen zu versehen und die Schublade damit zusammenzusetzen.

Die Druckschrift DE 39 42 897 A1 beschreibt eine Schublade mit einer Bodenplatte, zwei Seitenwänden, einer Rückwand und einer Blende, wobei die Blende an den Seitenwänden lösbar befestig ist, wobei die Seitenwände und die Rückwand im Bereich der Unterkante eine Innennut zur Aufnahme der Bodenplatte aufweisen und die Blende auf der Rückseite zwei Blenden-Beschlagteile trägt, die mit in die zugekehrten Stirnseiten der Seitenwände eingesetzten Seitenwand-Beschlagteilen verbindbar sind und wobei die der Rückwand zugekehrten Enden der Seitenwände Beschlagteile tragen, die mit Rasthaken versehen und in Rastaufnahmen der Rückwand einrastbar sind. Nachteilig erscheint, dass keine Verbindung von Bauteilen aus unterschiedlichen Materialien vorgesehen ist und die Verbindung zwischen Blende und Seitenwänden manuell hergestellt werden muß, was den Produktionsaufwand erhöht.

Aus der Druckschrift EP 2 580 987 A1 ist eine Schublade bekannt, bei der alle Bauteile aus Metall bestehen.

In der Druckschrift EP 1 157 636 A1 ist eine Befestigungsanordnung beschrieben, insbesondere für Seitenwände von Schubläden, die mehrere mit einer Schiene einer Ausziehführung verbindbare Befestigungselemente umfasst, die Aufnahmen zur Verbindung mit Abdeckelementen aufweisen. Erfindungsgemäss sind die Abdeckelemente modulartig an den Befestigungselementen gehalten und weisen Befestigungsmittel zur Anbringung von Verbindungselementen auf. Auch hier erscheint die Anbringung der Blende aufwändig.

Es ist Aufgabe der Erfindung, eine Schublade zu entwickeln, die mit ihren Bauteilen leicht zusammensetzbar ist, wobei jedoch die Blende mit einer vorgefertigten Einheit nachträglich verbindbar und wieder lösbar ist.

Diese gestellte Aufgabe wird mit den Merkmalen des Anspruchs 1 gelöst.

Nach der Erfindung trägt die Blende aus Holz auf der Rückseite zwei Blenden-Beschlagteile, wobei diese mit in die zugekehrten Stirnseiten der Seitenwände eingesetzten Aufnahme-Beschlagteilen des Blenden-Beschlagteils aufweist, wobei das Aufnahme-Beschlagteil ausgebildet ist, beim Einführen des Horizontalbolzens in die Einführung die Blende automatisch an die Stirnseiten der Seitenwände heranzuziehen und unter Spannung daran zu verriegeln und weiter ausgebildet ist nach Auslösung der Verriegelung den Horizontalbolzen aus der Einführung auszustoßen und das Aufnahme-Beschlagteil in dieser Stellung zu verriegeln, wobei die Blende von den Seitenwänden gelöst ist.

Damit die Seitenwände die für die Zusammensetzung der vorgefertigten Einheit erforderlichen Aufnahme-Beschlagteile leicht aufnehmen können, sieht eine vorteilhafte Weiterbildung der Schublade vor, dass die Aufnahme-Beschlagteile an der der Blende zugekehrten Stirnseite zwischen die beiden Seitenteile eingesetzt sind und mit den Blenden-Beschlagteilen auf der Rückseite der Blende verbindbar sind und wobei das innere Seitenteil der doppellagigen Seitenwand eine Auflage oder eine Aufnahmenut für die Bodenplatte aufweist.

Nach einer weiteren Ausgestaltung der Schublade ist vorgesehen, dass das mit dem Ende der Seitenwände und mit der Rückwand verbundene Seitenwand-Beschlagteil mit Rasthaken an der Innenseite der inneren Seitenteile vorsteht und mit Rastaufnahmen der Rückwand verbindbar und verrastbar ist.

Nach einer weiteren Ausgestaltung der Schublade ist vorgesehen, dass die Seitenwände im Bereich der Außenseite Aussparungen aufweisen, über die Zugang zu dem in die Seitenwand eingebauten Aufnahme-Beschlagteil möglich ist und dass die Aussparungen mit Platten abdeckbar sind.

In einer weiteren Ausgestaltung der Schublade weist das Aufnahme-Beschlagteil der Seitenwand zwei Einstellschrauben auf, mit denen die Blende an der Schublade in der Höhen- und der Seiteneinstellung veränderbar ist.

Eine weitere Ausgestaltung der Schublade sieht vor, dass die Seitenwände in der Oberseite Aufnahmenuten für Teilungsabschnitte aufweisen, die parallel zur Blende der Schublade ausgerichtet sind.

Nach einer weiteren Ausgestaltung der Schublade ist vorgesehen, dass unabhängig von der Seitenwand die Schublade mit Führungsschienen versehen ist, die mit der Bodenplatte der Schublade verbunden sind.

Die Schublade nach der Erfindung wird anhand der beiliegenden Zeichnungen an Ausführungsbeispielen näher erläutert. Es zeigen:
- Fig. 1: in Perspektive auf die Rückseite gesehen die zusammengesetzte Schublade,
- Fig. 2: in Perspektive die Schublade nach Fig. 1 von der Blende aus gesehen,
- Fig. 3: die Bauteile in Blech zum Aufbau der vorgefertigten Einheit in Montagestellung,
- Fig. 4: die vorgefertigte Einheit mit einer anbringbaren und wieder lösbaren Blende,
- Fig. 5: die Einzelteile einer Seitenwand in Montagestellung,
- Fig. 6: die Elemente nach Fig. 5 in einer Zwischen-Montagestellung,
- Fig. 7: den Einbau des Seitenwand-Beschlagteils am Ende der der Rückwand zugekehrten Seite der Seitenwand,
- Fig. 8: den Einbau des Aufnahme-Beschlagteils an der Stirnseite der Seitenwand, die der Blende zugekehrt ist,
- Fig. 9: das in eine Seitenwand eingebaute Aufnahme-Beschlagteil für das Blenden-Beschlagteil, das auf der Rückseite der Blende befestigt ist,
- Fig. 10: das Ende der der Blende zugekehrten Seite der Seitenwand,
- Fig. 11: das abgedeckte Ende der der Blende zugekehrten Seitenwand,
- Fig. 12: ein Ende einer Seitenwand mit eingesetztem Seitenwand-Beschlagteil zur Verbindung mit einer Rückwand in Montagestellung,
- Fig. 13: Seitenwand und Rückwand nach Fig. 12 in der verrasteten Verbindungsstellung,
- Fig. 14: ein Ende einer aus Holz bestehenden, nicht erfindungsgemäßen Rückwand zur Verbindung mit einer Seitenwand und
- Fig. 15: ein Ende einer aus Holz bestehenden, nicht erfindungsgemäßen Rückwand verbunden mit der Seitenwand.

Die Fig. 1 und 2 zeigen eine Schublade aus einer Bodenplatte 10, zwei Seitenwänden 11 und 12 und einer Rückwand 13 aus Blech. Diese Bauteile aus Blech können über Beschlagteile als vorgefertigte Einheit vormontiert und dann mit einer Blende 15 aus Holz versehen werden, die nachträglich an der vorgefertigten Blech-Einheit aus Bodenplatte 10, zwei Seitenwänden 11 und 12 und der Rückwand 13 angebracht und wieder gelöst werden kann. Dabei stellen die Fig. 1 und 2 die fertige Schublade in zwei perspektivischen Stellungen auf die Rückwand 13 und die Blende 15 gesehendar.

Wie Fig. 2 zeigt, kann die Oberseite der Seitenwände 11 und 12 mit Aufnahmenuten versehen sein, die einen Teilungsabschnitt 15.1 aufnehmen, der parallel zur Blende der Schublade ausgerichtet ist.

Die Fig. 3 zeigt die Blechteile für die Bodenplatte 10, die beiden Seitenwände 11 und 12 sowie die Rückwand 13, wobei die Seitenwand 12 und die Rückwand 13 im Bereich ihrer Unterkante Abkantungen aufweisen, die eine Auflage oder eine Aufnahmenut 17 bzw. 18 für die Bodenplatte 10 bilden.

In Fig. 4 ist der vorgefertigten Blecheinheit eine Blende 15 zugeordnet, die die offene Stirnseite der vorgefertigten Blecheinheit verschließt. Diese Blende 15 trägt auf ihrer Rückseite zwei Blenden-Beschlagteile 20, die mit in der Stirnseite der Seitenwände 11 und 12 eingebauten Aufnahme-Beschlagteilen 21 verbindbar und wieder lösbar ist. Zudem lässt die Fig. 4 ein am Ende der Seitenwände 11 und 12 angebrachtes Seitenwand-Beschlagteil 25 erkennen, das die Rückwand 13 mit der Seitenwand 12 verbindet.

Die Fig. 5 und 6 zeigen, dass die Seitenwände 11 und 12 aus zwei Seitenteilen 11.1 und 11.2 bestehen, die abgekantet sind und an der Stirnseite das Aufnahme-Beschlagteil 21 zur Aufnahme des Blenden-Beschlagteils 20 auf der Rückseite der Blende 15 tragen. Dabei ist das äußere Seitenteil 11.1 mit einer Aussparung 23 versehen, die über eine Platte 22 abgedeckt werden kann. Über diese Aussparung 23 kann die Verriegelung der beiden Beschlagteile 21 und 20 ausgelöst werden, so dass die Blende 15 wieder von der Schublade gelöst werden kann. Die Innenseiten der inneren Seitenteile 11.1 sind im Bereich der Unterkante abgekantet und als Auflagen oder Aufnahmenuten 17 für die Bodenplatte 10 aus Blech ausgebildet.

Die Fig. 7 zeigt den Einbau des Seitenwand-Beschlagteils 25 am Ende der Seitenwand 11, das der Rückwand 13 zugekehrt ist. Das Seitenwand-Beschlagteil 25 ist mit zwei Rasthaken 26 versehen, die über die Innenseite des inneren Seitenteils 11.1 vorstehen und in Rastaufnahmen 27 der Rückwand 13 einrasten können (Fig. 12 und 13).

Fig. 8 zeigt ein Aufnahme-Beschlagteil 21, das in die Stirnseite der Seitenwand 11 eingebaut und mit dem Blenden-Beschlagteil 20 der Blende 15 verrastet und wieder gelöst werden kann. Dieses Aufnahme-Beschlagteil 21 bildet eine Führungsaufnahme für einen horizontalen Querstift des Blenden-Beschlagteils 20 und ist so ausgebildet, dass er das Blenden-Beschlagteil 20 einzieht und verriegelt. Durch die Aussparung 23 im äußeren Seitenteil 11.1 der Seitenwand 11 kann diese Verriegelung ausgelöst werden, so dass das Blenden-Beschlagteil 20 freigegeben und ausgestoßen wird. Die Aussparung 23 ist durch eine Platte 22 abgedeckt, die leicht von dem äußeren Seitenteil 11.1 gelöst werden kann, wie die Fig. 9 und 10 zeigen. Die ausgestoßene Stellung des Aufnahme-Beschlagteils 21 ist wieder verriegelt und wird erst beim Verbinden der Blende 15 mit der Schublade wieder gelöst.

Die Fig. 11 zeigt den zwischen den beiden Seitenteilen 11.1 und 11.2 der Seitenwand 11 eingebauten und durch die Platte 22 abgedeckten Aufnahme-Beschlagteil 21 für den Blenden-Beschlagteil 20 auf der Rückseite der Blende 15.

Die Fig. 12 und 13 lassen erkennen, wie die Rückwand 13 mit den beiden Seitenwänden 11 und 12 aus Blech fest miteinander verbunden werden kann. Das innere Seitenteil 11.2 ist im Bereich des eingebauten Beschlags 25 ausgespart, so dass die beiden Rasthaken 26 über die Innenseite des inneren Seitenteils 11.1 vorstehen und direkt in Rastaufnahmen 27 der Rückwand 13 einrasten können. Das innere Rückwandteil 13 ist dabei am Ende bündig abgekantet, und die Abkantung ist mit den Rastaufnahmen 27 versehen.

Die Fig. 14 und 15 lassen erkennen, wie die Rückwand 13 aus Holz mit den beiden Seitenwänden 11 und 12 aus Blech verbunden werden. Dabei tragen die Stirnseiten der Rückwand 13 Bohrungen 19 für Verbindungsbolzen, die einen Blechstreifen mit den Rastaufnahmen 27 und Bohrungen 29 für die Befestigungsbolzen an der Rückwand 13 festlegen. Die Rastfedern 26 der Seitenwände 11 und 12 rasten dann in die Rastaufnahmen 27 der Rückwand 13 mit den Streifen ein.

Aus Fig. 15 ist ersichtlich, dass die Rückwand im Bereich der Unterseite der Verbindung mit der Seitenwand 11 eine Aussparung 13.1 trägt, so dass der untere Teil der inneren Seitenwand 11.2 mit der Auflage 17 die Anlage der Stirnseite der Rückwand an der äußeren und inneren Seitenwand 11.1 und 11.2 nicht stört.

## Patentansprüche

1. Schublade mit einer Bodenplatte (10), zwei Seitenwänden (11, 12), einer Rückwand (13) und einer Blende (15),
wobei:
- die Bodenplatte (10), die Seitenwände (11, 12) und die Rückwand (13) aus Blech bestehen und
- eine Blende (15) aus Holz mit den Blechteilen verbindbar ist,
wobei die Seitenwände (11, 12) und die Rückwand (13) im Bereich der Unterkante eine Innennut (17, 18) oder eine Auflage zur Aufnahme oder Auflage der Bodenplatte (10) aufweisen und die Blende (15) auf der Rückseite zwei erste Beschlagteile (20) trägt, die mit in die zugekehrten Stirnseiten der Seitenwände (11, 12) eingesetzten zweiten Aufnahme-Beschlagteilen (21) verbindbar sind und wobei die der Rückwand (13) zugekehrten Enden der Seitenwände (11, 12) dritte Beschlagteile (25) tragen, die mit Rasthaken (26) versehen und in Rastaufnahmen (27) der Rückwand (13) einrastbar sind,
wobei:
- die Seitenwände (11 und 12) jeweils aus zwei Seitenteilen (11.1, 11.2) bestehen, die abgekantet sind und an der Stirnseite das zweite Beschlagteil (21) zur Aufnahme des ersten Beschlagteils (20) auf der Rückseite der Blende (15) tragen,
- das äußere Seitenteil (11.1) mit einer Aussparung (23) versehen ist, die durch eine Platte (22) abgedeckt ist, über welche Aussparung (23) die Verriegelung der ersten und zweiten Beschlagteile (21, 20) ausgelöst und die Blende (15) wieder von der Schublade gelöst werden kann,
- die Innenseiten der inneren Seitenteile (11.1) im Bereich der Unterkante abgekantet und als Auflagen oder Aufnahmenuten (17) für die Bodenplatte (10) ausgebildet sind, und
- die zweiten Beschlagteile (21) für die ersten Beschlagteile (20) auf der Rückseite der Blende (15) zwischen den beiden Seitenteilen (11.1, 11.2) der Seitenwand (11) eingebaut und jeweils durch die Platte (22) abgedeckt sind.

## Claims

1. Drawer with a base plate (10), two side walls (11, 12), a back wall (13) and a front panel (15),
wherein:
- the base plate (10), the side walls (11, 12) and the back wall (13) are made of sheet metal and
- a front panel (15) made of wood can be connected to the sheet metal parts,
wherein the side walls (11, 12) and the back wall (13) have an inner groove (17, 18) or a support in the area of the lower edge for receiving or supporting the base plate (10) and the front panel (15) carries two first fitting parts (20) on the back side, which can be connected to second receiving fitting parts (21) inserted into the facing front sides of the side walls (11, 12) and wherein the ends of the side walls (11, 12) facing the back wall (13) carry third fitting parts (25), which are provided with locking hooks (26) and can be snapped into locking receptacles (27) of the back wall (13),
wherein:
- the side walls (11 and 12) each consist of two side parts (11.1, 11.2) which are bent and carry the second fitting part (21) on the front side for receiving the first fitting part (20) on the back side of the front panel (15),
- the outer side part (11.1) is provided with a recess (23) which is covered by a plate (22), through which recess (23) the locking of the first and second fitting parts (21, 20) can be released and
the front panel (15) can be detached from the drawer again,
- the inner sides of the inner side parts (11.1) are bent in the area of the lower edge and designed as supports or receiving grooves (17) for the base plate (10), and
- the second fitting parts (21) for the first fitting parts (20) on the back side of the front panel (15) are installed between the two side parts (11.1, 11.2) of the side wall (11) and are each covered by the plate (22).

## Revendications

1. Tiroir avec une plaque de base (10), deux parois latérales (11, 12), une paroi arrière (13) et un panneau frontal (15),
dans lequel :
- la plaque de base (10), les parois latérales (11, 12) et la paroi arrière (13) sont fabriquées en tôle et
- un panneau frontal (15) en bois peut être connecté aux parties en tôle,
où les parois latérales (11, 12) et la paroi arrière (13) ont une rainure intérieure (17, 18) ou un support dans la zone du bord inférieur pour recevoir ou soutenir la plaque de base (10) et le panneau frontal (15) porte deux premières pièces de fixation (20) sur la face arrière, qui peuvent être connectées à des deuxièmes pièces de fixation réceptrices (21) insérées dans les faces avant opposées des parois latérales (11, 12) et où les extrémités des parois latérales (11, 12) faisant face à la paroi arrière (13) portent des troisièmes pièces de fixation (25), qui sont munies de crochets de verrouillage (26) et peuvent être enclenchées dans des réceptacles de verrouillage (27) de la paroi arrière (13),
dans lequel :
- les parois latérales (11 et 12) sont chacune constituées de deux parties latérales (11.1, 11.2) qui sont pliées et portent la deuxième pièce de fixation (21) sur la face avant pour recevoir la première pièce de fixation (20) sur la face arrière du panneau frontal (15),
- la partie latérale extérieure (11.1) est pourvue d'une découpe (23) qui est re-couverte par une plaque (22), à travers laquelle découpe (23) le verrouillage des première et deuxième pièces de fixation (21, 20) peut être libéré et
le panneau frontal (15) peut être à nouveau détaché du tiroir,
- les côtés intérieurs des parties latérales intérieures (11.1) sont pliés dans la zone du bord inférieur
et conçus comme supports ou rainures de réception (17) pour la plaque de base (10), et
- les deuxièmes pièces de fixation (21) pour les premières pièces de fixation (20) sur la face arrière du panneau frontal (15) sont installées entre les deux parties latérales (11.1, 11.2) de la paroi latérale (11) et sont chacune recouvertes par la plaque (22).
